# EUROPÄISCHE PATENTSCHRIFT

(11) **EP 1 447 117 B1**
(45) Veröffentlichungstag und Bekanntmachung des Hinweises auf die Patenterteilung: **26.08.2009**
(21) Anmeldenummer: 04002937.3
(22) Anmeldetag: 10.02.2004
(51) Int. Cl.: A63C 9/08

(54) **Snowboardbindung**
Snowboardbinding
Fixation de planche des neiges

(30) Priorität: 11.02.2003 DE 10305764
(43) Veröffentlichungstag der Anmeldung: 18.08.2004
(73) Patentinhaber: Goodwell International Limited, Tortola, British Virgin Islands (VG)
(72) Erfinder: Elkington, Mark, Neil Pryde Ltd., Tuen Mun, New Territories (HK)
(74) Vertreter: von Bülow, Tam

(56) Entgegenhaltungen:
- EP-A- 0 793 920
- EP-A- 1 186 328
- US-A1- 2001 015 543

## Beschreibung

Die Erfindung bezieht sich auf eine Snowboardbindung gemäß dem Oberbegriff des Patentanspruches 1.

Eine solche Bindung ist aus der EP 1 186 328 A2 bekannt. Diese Bindung hat eine Grundplatte mit von ihr senkrecht abstehenden Seitenwangen, an denen ein Zwischenelement, dessen Position in Längsrichtung der Snowboardbindung einstellbar ist, befestigt ist. An dem Zwischenelement ist eine schwenkbare Fersenstütze befestigt, die somit zusammen mit dem Zwischenelement in Längsrichtung der Snowboardbindung verschieblich ist. Das Zwischenelement ist durch zwei Schrauben an den Seitenwangen befestigbar und zwar über ein darin angebrachtes Langloch.

Die EP 0 838 248 B1 zeigt eine Snowboardbindung mit einer Grundplatte, die auf der Oberseite eines Snowboards befestigbar ist. Von der Grundplatte stehen beidseitig Seitenwangen senkrecht nach oben ab, an denen einstellbare Zehen- und Ristriemen befestigt sind sowie eine schwenkbare Fersenstütze, die allgemein auch als "Highback" bezeichnet wird. Die Fersenstütze besteht dort aus zwei Teilen, nämlich einem schwenkbaren Unterteil und einem daran angeschraubten Oberteil, wobei das Oberteil mittels Langlöchern in seiner Position verstellbar ist. Die genannten Zehen- und Ristriemen sind in ihrer Länge verstellbar, um die Bindung an den jeweiligen Schuh anzupassen. Auch sind diese Riemen öffenbar zum Ein- und Aussteigen in bzw. aus der Bindung.

Solche Bindungen werden üblicherweise nur in einer oder wenigen Größen gefertigt, wobei es dann am Benutzer liegt, die Bindung durch Einstellen der genannten Riemen an seine Schuhgröße anzupassen. Die relative Lage der Fersenstütze zur Kante des Snowboards ist im Regelfall fest vorgegeben, nämlich durch Gewindeeinsätze (sog. Inserts) im Snowboard und entsprechende Bohrungen in einer Halteplatte, die in eine Öffnung der Grundplatte eingesetzt ist. Die Halteplatte hat bei auf dem Markt befindlichen Bindungen pro Befestigungsschraube entweder ein Langloch oder eine Reihe von Bohrungen, womit die Lage der Bindung gegenüber dem Snowboard eingestellt werden kann und damit auch die relative Lage zwischen der Fersenstütze und der benachbarten Kante des Snowboards. Diese Einstellung ist aber mühsam und wird im Regelfall nur einmal bei der Erstmontage der Bindung vorgenommen.

Aufgabe der Erfindung ist es, die bekannte Snowboardbindung dahingehend zu verbessern, daß auch nach der Montage der Grundplatte auf einem Snowboard die Bindung individuell an den jeweiligen Stiefel angepaßt werden kann und insbesondere die Lage der Fersenstütze einstellbar ist.

Diese Aufgabe wird durch die im Patentanspruch 1 angegebenen Merkmale gelöst. Vorteilhafte Ausgestaltungen und Weiterbildungen der Erfindung sind den Unteransprüchen zu entnehmen.

Das Grundprinzip der Erfindung besteht darin, die Fersenstütze beidseitig an Zwischenelementen zu halten und diese Zwischenelemente an der Grundplatte bzw. den Seitenwangen zu befestigen, wobei die Lage der zwischenelemente in Längsrichtung der Bindung einstellbar ist.

Vorzugsweise haben die der Grundplatte zugewandten Unterseiten der Zwischenelemente eine Verzahnung und die den Zwischenelementen zugewandte Oberseite der Grundplatte oder der Seitenwangen eine entsprechende Gegenverzahnung, so daß eine formschlüssige und trotzdem feinstufig einstellbare Verbindung geschaffen wird. Die Grundplatte oder die Seitenwangen haben mindestens je eine Öffnung zum Durchtritt von Schrauben, die durch die Zwischenelemente hindurchgreifen. Die genannte Öffnung ist dabei als Langloch ausgebildet.

Vorzugsweise ist an der der Grundplatte zugewandten Unterseite der Zwischenelemente je mindestens ein Stützelement angebracht, das in die genannte Öffnung eingreift und sich an deren Seitenwand abstützt, was der Verbindung zwischen Stützelemente und Grundplatte eine höhere Festigkeit insbesondere gegen Kippen der Zwischenelemente um die Längsachse der Bindung gibt.

Vorzugsweise sind je Zwischenelement zwei Schrauben und zwei Stützelemente vorgesehen, wobei die Grundplatte bzw. die Seitenwangen dann jeweils zwei Öffnungen haben.

Vorzugsweise ist an den Zwischenelementen ein Zugorgan befestigt, das um den oberen Bereich des Fersenelementes herumgeführt ist und dieses in der Schließstellung der Bindung fixiert.

Im folgenden wird die Erfindung anhand eines Ausführungsbeispieles im Zusammenhang mit der Zeichnung ausführlicher erläutert. Es zeigt:
- Fig. 1: eine perspektivische Ansicht einer Snowboardbindung nach der Erfindung gesehen schräg von hinten;
- Fig. 2: eine Seitenansicht der Bindung in teilweise geschnittener Darstellung;
- Fig. 3: eine Draufsicht auf die Grundplatte; und
- Fig. 4: eine Ansicht der Unterseite eines Zwischenelementes.

Die Snowboardbindung der Fig. 1 hat eine ebene Grundplatte 1, von der beidseitig Seitenwangen 2 im wesentlichen senkrecht nach oben abstehen. Im Vorderfußbereich ist ein Ristriemen 3 angeordnet, der beidseitig mittels Zahnriemen 4 und 5 an den Seitenwangen befestigt ist. Am Ristriemen sind Verschlußeinrichtungen 6 und 7 angebracht, in welche die Zahnriemen 4 und 5 eingefädelt sind und arretiert werden können, wodurch die Länge und damit auch die Höhe des Ristriemens 3 einstellbar ist. Der Ristriemen 3 ist hier einstückig ausgebildet und erstreckt sich im wesentlichen vom Vorderfußbereich 8 bis zum Ristbereich 9 des nicht dargestellten Schuhs.

Im Fersenbereich ist an beiden Seitenwangen 2 je ein Zwischenelement 11 befestigt, an dem eine Fersenstütze 12 über Schwenklager 13 schwenkbar befestigt ist und zwar so, daß die Fersenstütze 12 zum Öffnen der Bindung nach hinten in Richtung des Pfeiles 14 geschwenkt werden kann. Die Fersenstütze 12 ist durch ein Zugorgan 15 in der dargestellten Schließstellung gehalten, wobei das Zugorgan 15 an beiden Zwischenelementen 11 befestigt ist und die Fersenstütze 12 an deren Außenseite umgreift. Befestigungspunkte 16 für das Zugorgan 15 können als Schwenklager ausgebildet sein und sind gegenüber dem Schwenklager 13 nach vorne in Richtung zum Vorderfußbereich 8 versetzt. Das Zugorgan 15 ist an der Fersenstütze 12 an einem Exzenterhebel 17 gehalten, der um eine Schwenkachse 18 schwenkbar ist. Wird der Exzenterhebel 17 nach unten in Richtung zur Grundplatte 1 verschwenkt, so kann die Fersenstütze 12 nach hinten in die Öffnungsstellung geschwenkt werden. Umgekehrt wird die Bindung durch Vorklappen der Fersenstütze und Hochklappen des Exzenterhebels 17 geschlossen.

Wie aus Fig. 1 zu erkennen ist, kann der Zahnriemen 5 auch an dem jeweiligen Zwischenelement 11 befestigt sein und zwar entweder, wie mit dem Bezugszeichen 5a dargestellt, an dem Befestigungspunkt 16 für das Zugorgan 15 oder an anderer Stelle des Zwischenelementes 11, beispielsweise zwischen dem Befestigungspunkt 16 und dem Schwenklager 13, wie mit dem Bezugszeichen 5b verdeutlicht. Die zugeordnete Verschlußeinrichtung 7, 7a bzw. 7b ist stets an dem Ristriemen 3 befestigt und zwar schwenkbar, so daß sie sich gegenüber dem Zahnriemen 5, 5a, 5b korrekt ausrichten kann. Selbstverständlich sind auch der vordere Zahnriemen 4 und dessen Verschlußeinrichtung 6 an der Seitenwange 2 bzw. dem Ristriemen 3 schwenkbar befestigt, damit der Ristriemen 3 auch in Längsrichtung der Bindung nach vorne und hinten verschoben und damit positioniert werden kann.

Die Zwischenelemente 11 haben an ihrer Unterseite eine Verzahnung 19, die in eine Gegenverzahnung 20 an den Seitenwangen 2 eingreift. Die Zwischenelemente 11 können in Längsrichtung der Bindung verschoben werden, womit die Position des Fersenelementes 12 in Bezug auf die Längsachse der Bindung einstellbar ist. Damit kann die wirksame Länge der Bindung an den jeweiligen Schuh angepaßt werden.

Die beiden Zwischenelemente 11 sind unabhängig voneinander verstellbar, womit die Fersenstütze 12 auch schräg positioniert werden kann.

Die Fersenstütze 12 besteht im konkreten Ausführungsbeispiel aus zwei Teilen, nämlich einem Unterteil 22, das an den Zwischenelementen 11 befestigt ist und einem Oberteil 23, das an dem Unterteil befestigt ist und zwar über eine Verschraubung 24, die durch eine Reihe von Bohrungen 25 oder ein Langloch verschiedene relative Positionen zwischen dem Ober- und dem Unterteil 23 und 24 gestattet, wodurch ebenfalls eine Schrägstellung des Oberteiles 23 in Bezug auf die Längsachse 21 möglich ist.

Fig. 2 ist detailierter die Befestigung der Zwischenelemente 11 an den Seitenwangen 2 zu entnehmen. Die Seitenwangen haben hier je zwei bis zum Boden 25 der Grundplatte 1 durchgehende Langlöcher 26 und 27, die sich in Längsrichtung der Bindung erstrecken. Rings um die Langlöcher 26 und 27 ist die Verzahnung 20 angebracht.

Die Zwischenelemente 11 haben zwei Durchgangsbohrungen 28 und 29, die sich durch die Höhe der Zwischenelemente 11 hindurch erstrecken. In diese Bohrungen 28 und 29 sind Schrauben 30 und 31 einsetzbar, die mit Schraubmuttern 32 und 33 sowie ggf. Unterlegscheiben bzw. Sicherungsscheiben 34 und 35 zusammenwirken, die vom Boden 25 der Grundplatte 1 her anzubringen sind. Die Langlöcher 26 und 27 haben vom Boden 25 her eine Verbreiterung 36, 37, so daß die Muttern 32 und 33 und die Unterlegscheiben 34 und 35 dort aufgenommen werden können und nicht über den Boden 25 der Grundplatte 1 hinausragen.

Zur besseren Halterung der Zwischenelemente 11 an den Seitenwangen 2 können rings um die Schrauben 30 und 31 Stützelemente 38 und 39 angeordnet sein, die bündig in die Langlöcher 26 bzw. 27 eingreifen und an deren Seitenwandungen abgestützt sind. Die Stützelemente 38 und 39 können als separate Teile ausgebildet sein und an ihrer zu dem Zwischenelement 11 hinweisenden Seite eine Verzahnung entsprechend der Verzahnung 19 aufweisen. Sie können aber auch einstückig an den Zwischenelementen 11 angeformt sein.

Fig. 3 zeigt eine Draufsicht auf die Grundplatte 1 mit den Seitenwangen 2. Dieser Figur ist deutlich die Lage und Anordnung der Langlöcher 26 und 27 sowie der Verzahnung 20 zu entnehmen. Die Grundplatte wird in bekannter Weise mittels einer Befestigungsplatte 40, die in eine Öffnung in der Grundplatte eingreift, am Snowboard befestigt und zwar über Schrauben, die in Schraublöcher 41 eingreifen. Über diese Befestigungsplatte, die auch "Drehteller" genannt wird, kann die Drehlage der Bindung, d.h. die Ausrichtung der Längsachse 21 der Bindung gegenüber der Längsachse des nicht dargestellten Snowboards eingestellt werden.

Fig. 4 zeigt eine Ansicht der Unterseite eines Zwischenelementes 11 mit den Stützelementen 38 und 39 sowie den Bohrungen 28 und 29.

Abschließend sei darauf hingewiesen, daß die Erfindung nicht nur bei Snowboardbindungen des dargestellten Typs anwendbar ist, bei denen das Fersenelement 12 zum Öffnen der Bindung nach hinten geschwenkt wird. Sie ist ebenso bei solchen Snowboardbindungen anwendbar, bei denen das Fersenelement nur nach vorne schwenkbar ist und die Bindung durch Lösen der Rist- und Zehenriemen geöffnet wird.

## Patentansprüche

1. Snowboardbindung mit einer Grundplatte (1) und einer direkt oder indirekt daran schwenkbar befestigten Fersenstütze (12), die über Zwischenelemente (11) an der Grundplatte (1) oder an von dieser abstehenden Seitenwangen (2) befestigt ist, wobei die Position der Zwischenelemente (11) in Längsrichtung der Snowboardbindung einstellbar ist, **dadurch gekennzeichnet,**
**daß** an den Zwischenelementen (11) ein Zugorgan (15) befestigt ist, welches um die Außenseite der Fersenstütze (12) herum geführt ist, wobei Befestigungspunkte (16) für das Zugorgan (15) gegenüber einem Schwenklager (13) für das Schwenken der Fersenstütze (12) bezogen auf die Längsachse (21) der Snowboardbindung nach vorne in Richtung zu einem Vorderfußbereich (8) versetzt angeordnet sind.

2. Snowboardbindung nach Anspruch 1, **dadurch gekennzeichnet,**
**daß** die Zwischenelemente (11) durch mindestens eine Schraube (30, 31) an der Grundplatte (1) oder den Seitenwangen (2) befestigbar ist.

3. Snowboardbindung nach Anspruch 1 oder 2, **dadurch gekennzeichnet,**
**daß** die zur Grundplatte (1) weisende Unterseite der Zwischenelemente (11) eine Verzahnung (19) und die Grundplatte (1) oder die Seitenwangen (2) eine entsprechende Gegenverzahnung (20) aufweisen.

4. Snowboardbindung nach Anspruch 2 oder 3, **dadurch gekennzeichnet,**
**daß** die Grundplatte (1) oder die Seitenwangen (2) mindestens ein Langloch (26, 27) aufweisen, durch welches die mindestens eine Schraube (30, 31) hindurchragt.

5. Snowboardbindung nach Anspruch 4, **dadurch gekennzeichnet,**
**daß** an den Zwischenelementen (11) mindestens ein Stützelement (38, 39) angebracht ist, das in das Langloch (26, 27) hineinragt und sich an dessen Seitenwand abstützt.

6. Snowboardbindung nach Anspruch 5, **dadurch gekennzeichnet,**
**daß** sich die mindestens eine Schraube (30, 31) durch das mindestens eine Stützelement (38, 39) hindurch erstreckt.

7. Snowboardbindung nach einem der Ansprüche 4 bis 6,
**dadurch gekennzeichnet,**
**daß** die den Zwischenelementen (11) abgewandte Unterseite der Grundplatte (1) oder der Seitenwangen (2) eine vergrößerte Ausnehmung (36, 37) aufweist zur Aufnahme einer Schraubmutter (32, 33) für die Schraube (30, 31).

8. Snowboardbindung nach einem der Ansprüche 1 bis 7,
**dadurch gekennzeichnet,**
**daß** die Grundplatte (1) und die Seitenwangen (2) einstückig ausgebildet sind.

9. Snowboardbindung nach einem der Ansprüche 1 bis 8,
**dadurch gekennzeichnet,**
**daß** an den Zwischenelementen (11) je ein Befestigungsorgan (5a, 5b) für die Befestigung eines Ristriemens (3) angebracht ist.

## Claims

1. Snowboard binding having a base plate (1) and a heel support (12) directly or indicrectly pivotally mounted thereon, which is attached via intermediate elements (11) to the base plate (1) or on side plates (2) extending therefrom, wherein the position of the intermediate element (11) is adjustable in the longitudinal direction of the snowboard binding, **characterised in that** a tensioning element (15) is mounted on the intermediate elements (11), said tensioning element being guided around the outer side of the heel support (12), wherein mounting points (16) for the tensioning element (15) are arranged offset relative to a pivote support (13) for the pivoting of the heel support (12) relative to the longitudinal axis (21) of the snowboard binding and forward in a direction toward the front foot region (8).

2. Snowboard binding according to claim 1,
**characterised in that** the intermediate elements (11) are to be attached to the base plate (1) or to the side plates (2) by at least one screw (30, 31).

3. Snowboard binding according to claim 1 or 2, **characterized in that** the lower side of the intermediate elements (11) facing the base plate (1) have a toothed section (19) and the base plate (1) or the side plate (2) have a corresponding counter toothed section.

4. Snowboard binding according to claim 2 or 3, **characterized in that** the base plate (1) or the side plates (2) have at least one longitudinal hole (26, 27) through which the at least one screw (30, 31) extends.

5. Snowboard binding according to claim 4,
**characterized in that** at least a support element (38, 39) is attached to the intermediate elements (11) projecting into the longitudinal hole (26, 27) and being supported by its side wall.

6. Snowboard binding according to claim 5,
**characterized in that** the least one screw (30, 31) extends through at least one support element (38, 39).

7. Snowboard binding according to one of claims 4 to 6, **characterized in that** the lower side of the base plate (1) or the side plates (2) facing away from the intermediate elements (11) has an enlarged recess (36, 37) for receiving a threaded nut (32, 33) for the screw (30, 31).

8. Snowboard binding according to one of claims 1 to 7, **characterized in that** the base plate (1) and the side plates (2) are formed as one piece.

9. Snowboard binding according to one of claims 1 to 8, **characterized in that** a attachment element (5a, 5b) for attaching an instep strap (3) is mounted on each of the intermediate elements (11).

## Revendications

1. Fixation de planche à neige avec une plaque de base (1) et un appui de talon (12) fixé directement ou indirectement de manière à pouvoir pivoter, et qui est fixé par des éléments intermédiaires (11) sur la plaque de base (1) ou sur des joues latérales (2) dépassant de celle-ci, la position des éléments intermédiaires (11) pouvant être réglée dans le sens longitudinal de la fixation de planche à neige, **caractérisée en ce que**
sur les éléments intermédiaires (11) est fixé un organe de traction (15) qui est guidé autour du côté extérieur de l'appui de talon (12), des points de fixation (16) pour l'organe de traction (15) étant disposés en déport, par rapport à un palier de pivotement (13) pour le pivotement de l'appui de talon (12) par rapport à l'axe longitudinal (21) de la fixation de planche à neige, vers l'avant en direction d'une zone antérieure du pied (8).

2. Fixation de planche à neige selon la revendication 1, **caractérisée en ce**
**que** les éléments intermédiaires (11) peuvent être fixés par au moins une vis (30, 31) sur la plaque de base (1) ou sur les joues latérales (2).

3. Fixation de planche à neige selon la revendication 1 ou 2, **caractérisée en ce**
**que** le côté inférieur des éléments intermédiaires (11), dirigé vers la plaque de base (1), présente une denture (19), et la plaque de base (1) ou les joues latérales (2) présentent une contre-denture (20) correspondante.

4. Fixation de planche à neige selon la revendication 2 ou 3, **caractérisée en ce**
**que** la plaque de base (1) ou les joues latérales (2) présentent au moins un trou oblong (26, 27), au travers duquel ladite au moins une vis (30, 31) pénètre.

5. Fixation de planche à neige selon la revendication 4, **caractérisée en ce**
**que** sur les éléments intermédiaires (11) est monté au moins un élément d'appui (38, 39) qui pénètre dans le trou oblong (26, 27) et s'appuie sur sa paroi latérale.

6. Fixation de planche à neige selon la revendication 5, **caractérisée en ce**
**que** ladite au moins une vis (30, 31) s'étend au travers d'au moins un élément d'appui (38, 39).

7. Fixation de planche à neige selon l'une quelconque des revendications 4 à 6, **caractérisée en ce**
**que** le côté inférieur éloigné des éléments intermédiaires (11) de la plaque de base (1) ou des joues latérales (2) présente un évidement (36, 37) agrandi pour le logement d'un écrou fileté (32, 33) pour la vis (30, 31).

8. Fixation de planche à neige selon l'une quelconque des revendications 1 à 7, **caractérisée en ce**
**que** la plaque de base (1) et les joues latérales (2) sont réalisées d'un seul tenant.

9. Fixation de planche à neige selon l'une quelconque des revendications 1 à 8, **caractérisée en ce**
**que** sur les éléments intermédiaires (11) est monté un organe de fixation (5a, 5b) pour la fixation d'une courroie pour cou-de-pied (3).
